# FASCICULE DE BREVET EUROPEEN

(11) **EP 0 165 144 B1**
(45) Date de publication et mention de la délivrance du brevet: **22.03.1989**
(21) Numéro de dépôt: 85400976.8
(22) Date de dépôt: 17.05.1985
(51) Int. Cl.: G04F 10/00

(54) **Système de chronométrie électronique de haute résolution**
Elektronisches Chronometersystem mit hoher Auflösung
Electronic high-resolution chronometric system

(30) Priorité: 17.05.1984 FR 8407652
(43) Date de publication de la demande: 18.12.1985
(73) Titulaire: THOMSON-CSF, 75008 Paris (FR)
(72) Inventeur: Charles, Gilbert, F-91440 Bures Sur Yvette (FR); Assadoullah, Assad, F-92220 Bagneux (FR); Bernet, Jean-Marie, F-78240 Chambourcy (FR)
(74) Mandataire: Mongrédien, André

(56) Documents cités:
- EP-A- 0 092 676
- FR-A- 2 437 648
- INSTRUMENTS AND EXPERIMENTAL TECHNIQUES, vol. 24, no. 1, janvier/février 1981, partie 1, pages 78-83, Plenum Publishing Corp., New York, US; S.V. DENBNOVETSKII et al.: "Interpolating time interval meter based on an elektronika B3-21"

## Description

La présente invention concerne un système de chronométrie électronique englobant le procédé de mesure de temps et l'appareil chronomètre correspondant. L'invention s'adresse, dans ce domaine technique, aux systèmes de mesure présentant une résolution importante, meilleure que 100 picosecondes.

Les chronomètres électroniques pour phénomènes non répétitifs, qui mesurent l'intervalle de temps entre une impulsion de départ et une impulsion d'arrêt, procèdent très souvent par comptage de périodes d'une horloge à fréquence bien connue. En général, ce circuit de base de temps est constitué à l'aide d'un oscillateur à quartz de haute stabilité compensé en température. Le temps T à mesurer est alors égal à N· _{T} à ±τ/2 prés, _{T} étant la période d'horloge, N étant le nombre présent dans le compteur qui est déclenché par l'impulsion de départ et arrêté par l'impulsion d'arrêt.

Lorsque l'on veut une résolution de mesure de l'ordre de quelques centaines de picosecondes, ou moins, la résolution temporelle des compteurs électroniques n'est plus suffisante, et l'on utilise généralement la technique de la conversion temps-amplitude. L'impulsion de départ provoque le démarrage d'une dent de scie ou rampe qui s'exprime par une tension de la forme V = kT où k est une constante. L'impulsion d'arrêt provoque le blocage de cette variation linéaire.

La quantification du temps peut se faire de plusieurs manières possibles. L'une des plus usitées est la multiplication du temps t par un facteur K, le temps Kt étant mesuré par la méthode déjà évoquée du comptage d'horloge.

Pour obtenir ce coefficient de multiplication, la rampe est réalisée par la charge d'une capacité C par un courant constant 1 (V = It/C, tension aux bornes de la capacité). Celle-ci est ensuite déchargée par un courant également constant et de la valeur i bien déterminée donné par i = 1/(K-1) ce qui donne une durée globale Kt pour la charge plus la décharge. On produit ainsi une expansion par K du temps de charge pour la mesure, la résolution étant égale alors à _{T}/K.

Il est certain que la précision relative du chro- nométre à rampe, pour des temps importants, est inférieure à celle des chronomètres à comptage. Aussi, lorsque l'on doit mesurer des temps longs avec une quantification de l'ordre de quelques centaines de picosecondes ou moins, procède-ton par association d'un comptage de périodes d'horloge, dit comptage principal, et de verniers à rampe. Cette technique est décrite notamment dans l'article de Ronald NUTT intitulé «Digital Time Intervalometer», paru dans The Review of Scientific Instruments volume 39, Number 9, de septembre 1968, pages 1342-1345. Le processus que l'on rappelle succintement est le suivant:

L'impulsion de départ provoque le démarrage d'une tension en forme de rampe V (t) qui est arrêtée, au bout d'un temps T1, par la première impulsion d'horloge qui suit.

La phase entre l'impulsion de départ et l'horloge étant a priori quelconque, le temps T1 sera compris entre 0 et τ.

La tension V (T1) est ensuite convertie sous la forme d'un temps dilaté comme indiqué précédemment et est numérisée (expansion de temps et conversion analogique-numérique).

L'impulsion d'arrêt provoque à son tour le démarrage d'une rampe; comme l'impulsion de départ, elle est arrêtée par la première impulsion d'horloge qui suit au bout d'un temps T2. L'impulsion d'arrêt ne bloque le compteur principal qu'après la prise en compte de cette même impulsion d'horloge. Le compteur indique N. Le temps mesuré est alors donné par: τ étant la pérode d'horloge, T1* et T2* étant alors les valeurs quantifiées de T1 et T2. Dans le cas du vernier à rampe avec expansion de temps et utilisation de l'horloge principale, le quantum est égal à τ/K.

Pour éviter des incertitudes résultant des coïncidences fortuites des instants départ et arrêt avec l'horloge, et éviter les cas d'ambiguïté correspondants, les arrêts de rampe sont produits sur la deuxième impulsion qui suit (ou sur le deuxième front de sens donné, dit front actif, par un signal d'horloge formé d'impulsions d'une certaine largeur). Les verniers travaillent ainsi dans un domaine de temps compris entre τ et 2τ. Le principe de la mesure demeure inchangé.

Lorsque l'on veut obtenir des résolutions temporelles très fines, le caractère de linéarité de la dent de scie, et de la numérisation associée, prend une grande importance et il n'est guère possible de descendre au-dessous d'une centaine de picosecondes.

Par ailleurs, on connaît par les documents EP-A-0 092 676 et FR-A-2 437 648 des systèmes de chronométrie électronique de haute précision comprenant des moyens de comptage fin, des moyens de comptage gros et des moyens de compensation de la mesure.

On connaît, en outre, du document Instruments and Experimental Techniques, vol. 24, no 1, pp. 78-83, 1981 de Denbnovetskii et al. un dispositif d'interpolation d'intervalle de temps utilisant un calculateur électronique.

Un but de l'invention est de s'affranchir des limitations ci-dessus en utilisant un procédé qui permet de compenser les défauts résultants de la non-linéarité de rampe et, ce faisant, de corriger la mesure; la résolution atteinte est inférieure à 50 picosecondes.

Suivant un objet de l'invention, ce but a pu être atteint en fondant le procédé sur les remarques suivantes:
- l'erreur de mesure due à la non-linéarité des rampes porte sur le terme (T1-T2) dans l'expression de T, correspondant à la mesure fine des verniers. Ce terme varie dans la plage 0 à τ d'une période d'horloge (au-delà, il constitue un incrément qui est pris en compte par le comptage gros) et représente la phase temporelle de la durée T par rapport à l'horloge. Pour une durée T donnée, la valeur de cette phase temporelle va varier en fonction de celle de l'instant de départ t1 étant donné, a priori, que l'écart de rampe varie d'un point de fonctionnement à un autre;
- en conséquence, si l'on fait varier durant un cycle d'étalonnage l'instant de départ t1 dans sa plage de variation égale à la période _{T} d'horloge, tout en gardant constant l'intervalle de temps entre cet instant et celui d'arrêt t2, on peut produire une série de mesures entachées chacune de l'erreur de mesure liée à la phase de départ t1 (la précision de l'étalonnage est fonction du nombre de valeurs sélectionnées dans la plage considérée). On peut ainsi dresser un tableau donnant l'erreur de mesure en fonction du paramètre T1 mesuré par la rampe. Pour s'affranchir des variations liées au deuxième paramètre T2 dans l'expression (T1-T2), on effectuera de préférence plusieurs séries de mesures en faisant varier la durée T en sorte que sa phase parcourt également la plage 0-τ. En relevant ensuite les résultats de mesure en fonction de T1 et de (T1-T2) on peut ainsi dresser un tableau à deux entrées et corriger toute mesure de T du terme d'erreur qui lui correspond.

Conformément à la présente invention, il est proposé de réaliser un système de chronométrie électronique utilisant, pour mesurer une durée T entre un instant de départ t1 et un instant d'arrêt t2, des moyens de comptage fin du type vernier à rampe avec expansion temporelle pour mesurer la durée T1 entre l'instant t1 et un front ultérieur d'un signal d'horloge et la durée T2 entre l'instant t2 et un front ultérieur d'horloge, et des moyens de comptage gros pour compter le nombre N de périodes d'horloge de durée entre lesdits fronts. Le système est caractérisé en ce qu'il comporte, en outre, des moyens de compensation des erreurs de non-linéarité de rampe pour déterminer, en grandeur et en signe, quelle que soit la durée T à mesurer, le terme correctif à appliquer pour obtenir la mesure corrigée, ledit terme correctif étant déterminé au cours d'un cycle d'étalonnage en fonction des paramètres T1 et (T1-T2) mesurés; ces moyens de compensation comportent un circuit processeur de gestion et de calcul et un circuit générateur de retard programmable pour produire des signaux locaux à des instants de départ et d'arrêt variables pour faire varier les paramètres T1 et éventuellement T1-T2 de manière à parcourir une période d'horloge, ces moyens de compensation produisant un signal local de départ dont la phase par rapport au signal d'horloge de référence est aléatoire.

Les particularités et avantages de la présente invention apparaîtront dans la description qui suit; des exemples de réalisations et d'applications sont donnés à l'aide des figures annexées qui représentent:
- la figure 1, un diagramme général d'un système de chronométrie électronique conforme à l'invention;
- la figure 2, des formes d'ondes relatives au fonctionnement du système selon la figure 1;
- les figures 3 à 8 des courbes de variation illustrant le procédé mis en oeuvre pour compenser les erreurs de mesure résultant de la non-linéarité des circuits verniers à rampe;
- la figure 9, les relevés d'étalonnage effectués conformément à l'invention pour déterminer un tableau des valeurs de compensation; et
- la figure 10, un schéma d'un exemple de réalisation d'un système de chronométrie selon l'invention.

Les moyens principaux constituant le système apparaissent sur le diagramme fonctionnel de la figure 1. Ils comprennent déjà, selon la technique antérieure précitée, un circuit de base de temps dit horloge 1 pour produire un signal d'horloge SH, un circuit compteur principal 2 pour effectuer la mesure grossière, et des circuits verniers à rampe 3 et 4 pour effectuer la mesure fine.

La figure 2 montre les signaux essentiels correspondants: un signal d'horloge SH de période stable déterminés τ, les impulsions S1 et S2 qui représentent l'instant de départ et celui d'arrêt de la durée T à mesurer, et les rampes SR1 et SR2 de durée T1 et T2 respectivement. La durée T est donnée par Nτ+(T1-T2), N étant le comptage gros etTt et T2 les valeurs fines obtenues avec expansion temporelle. Dans l'exemple représenté, le front descendant de l'horloge SH est le front actif.

Conformément à l'invention, les valeurs N, T1 et T2 obtenues sont transmises sous forme numérique à un processeur de gestion et de calcul 5 qui peut consister en un microprocesseur avec des mémoires vives et mortes associées et des circuits d'interface. Le circuit 5 calcule la phase temporelle AT de la durée T par rapport au signal d'horloge, cette phase étant constituée par la valeur (T1-T2) représentant la mesure fine qui excède le nombre entier N de périodes d'horloge.

Les autres circuits représentés sont constitués par un générateur de retard programmable 6 et un circuit de communication 7 et sont utilisés pour faire l'étalonnage.

A cet effet, le circuit processeur 5 commande le générateur 6 pour produire des signaux locaux S10 et S20, et le commutateur 7 pour transmettre ces signaux vers les verniers 3 et 4 à la place des signaux S1 et S2 de mesure proprement dits. La programmation du circuit 5 est faite pour commander au moins une série de mesures avec un retard (t2-t1) constant entre les signaux S10 et S20 et en faisant varier à chaque fois l'instant de départ, c'est-à-dire la phase temporelle de S10, par rapport à l'horloge SH. Le retard constant, avec une très grande précision, est produit par le circuit 6 au moyen, par exemple, d'un montage de lignes à retard compensées en température. Un cycle d'étalonnage complet comportera plusieurs séries de mesures de manière à parcourir également la plage de variation du retard en modifiant sa valeur d'une série de mesures à la suivante.

Le procédé de mesure mis en oeuvre par ce montage va maintenant être mis en évidence à l'aide des figures 3 à 9. Sur la figure 3 on a voulu représenter l'écart de rampe par rapport à une variation linéaire idéale. A l'instant t1 +T1 où cesse la charge dans le circuit du vernier départ, ici considéré, on s'écarte de la valeur V_{M} qui serait obtenue pour une réponse linéaire, d'une quantité dV positive dans le cas considéré VB = VM+dV. La valeur dV varie généralement d'un point à un autre, elle peut être positive ou négative (par exemple en N), la variation est d'autant plus faible que les points sont voisins. La courbe de réponse représentée est donnée à titre d'exemple.

La figure 4 est un diagramme correspondant au précédent mais transposé au temps Tₘ mesuré par le vernier en fonction du temps réel T_{µ}. L'écart de charge dV variable en fonction du point de fonctionnement et donc du paramètre T1 qui correspond à la phase temporelle de l'instant t₁, s'y trouve remplacé par l'écart temporel sur la mesure de T1, (et de T2 pour l'autre vernier). Le temps mesuré est de la forme Tm = T_{R}+dt ou dt à un signe correspondant à celui de dV et une amplitude proportionnelle à celle de dV. L'allure de la variation de Tm est semblable à celle de la rampe. On note que τ étant la plage de variation de T1 ( et de T2), l'écart dt s'annule pour T_{R} = 0 et T_{R} = _{T}, points extrêmes ou Tm = T_{R}. La courbe Tm se répète donc pour du temps à mesurer mo- dulo τ, c'est-à-dire de période τ.

Durant l'étalonnage on produit une série de mesures avec (t₂ ―t₁) égal à une valeur constante de R en faisant varier la phase t, pour parcourir la plage 0-τ de manière uniforme. On peut pour cela considérer un nombre déterminé et suffisant d'échantillons de valeurs régulièrement réparties dans la plage 0-τ. De préférence, on considère la plage 0-_{T} découpée en P tranches, de largeur τ/P chacune et comportant chacune plusieurs échantillons comme représenté sur la figure 5 pour une tranche Trj d'ordre j quelconque. Le nombre d'échantillons par tranche est égal, ou sensiblement, et on détermine la valeur moyenne Tmj de ces échantillons qui caractérisera cette tranche. On obtient ainsi une répartition de P valeurs moyennes Tm1 à TmP pour les P tranches Tr1 à TrP comme représenté sur la figure 6, chacune d'elle distante de la valeur théorique de réponse linéaire d'une quantité dt, à dtp correspondante égale à la valeur moyenne des écarts dt pour la tranche en question.

Les valeurs moyennes Tm1 à Tmp précitées sont calculées pour le paramètre T1 mesuré. Pa- rallélement, pour chaque valeur T1m donnée par le vernier départ, le vernier arrêt fournit une valeur T2 mesurée, appelée similairement T2m. La valeur de comptage fin (T₁ₘ―T₂ₘ) correspond donc à la valeur théorique (T1-T2) entachée de l'erreur de mesure dm. En posant T₁ₘ=T₁+dt₁ et T2m= T2+dt2, l'erreur de mesure dm est égale à dt1-dt2. Compte tenu que la série de mesures d'étalonnage est faite à T = R constante, la relation: Tm = Nτ+(T₁―T₂)+dm = R+dm montre que: (T1-T2) est constant et égal à R―N_{τ} = AR (N étant le comptage gros pour la valeur R). Ainsi pour chaque mesure, le processeur 5 calcule la valeur (T₁ₘ T₂ₘ) = ARm = △R+dm et pour chaque tranche la valeur moyenne mj qui est égale à la valeur AR constante augmentée de la moyenne dmj de la tranche considérée (figure 7). Si l'on considère maintenant les P valeurs moyennes m calculées pour les P tranches, on peut considérer que la valeur moyenne Δ̅R̅m de celles-ci définie par:
(Δ̅R̅m1 +Δ̅R̅m2+ ... +Δ̅R̅mj+ ... +Δ̅R̅mP) x 1/P est égale, ou sensiblement à la valeur réelle ΔR (figure 8) compte tenu que les écarts dmj sont faibles, de signes les uns positifs, les autres négatifs, et d'amplitude variable de sorte que leur valeur moyenne est, sinon nulle, du moins très faible. La différence entre cette valeur moyenne globale Δ̅ Rm calculée et chaque valeur moyenne Δ̅R̅mj de tranche représente ainsi l'écart moyen dmj de la tranche considérée.

On obtient donc, en examinant les résultats traduits par les figures 6 et 8 d'une part, P valeur moyenne Tmj du paramètre T1 couvrant la plage 0―τ en P tranches d'amplitude τ/P et d'autre part, P valeurs moyennes dmj donnant le terme correctif correspondant à appliquer à la mesure. En conséquence, pour une mesure d'un temps T la valeur Tm1 mesurée par le vernier départ, définit dans quelle tranche on se situe et un tableau mémorisé donnant dmj en fonction de Tmj permet d'extraire le terme correctif dmj à appliquer.

On se rend bien compte que cette seule série de mesures s'applique bien si la durée T à mesurer est égale ou proche de la valeur R d'étalonnage. Plus l'écart entre T à mesurer et R croît et plus les valeurs d'écart dm calculées risquent de ne plus correspondre aux vraies valeurs d'écarts à appliquer. Pour s'affranchir de ces limitations causées par la variation de t₂―t₁ et donc de la phase ΔT = T1-T2 de T dans la plage 0 à τ, on effectue plusieurs séries de mesures d'étalonnage identiques à celles précitées mais en changeant à chaque fois la valeur R pour couvrir la plage 0―τ et avoir ainsi le terme correctif dm, à appliquer, quelle que soit ΔT et donc la durée T à mesurer.

Soit L le nombre de séries de mesure; on désignera par R1, R2, ... Rₖ, ... R_{L} les L valeurs de R utilisées. Pour avoir une répartition uniforme, on considérera la plage 0―τ divisée régulièrement en L tranches qu'on appelle «canaux» (pour les différencier des «tranches» relatives à T1, chacune de largeur τ/L, chaque valeur Rₖ étant telle que A Rₖ est au milieu de la tranche correspondante allant de (k-1)_{T}/L à k_{T}/L, c'est-à-dire △Rₖ = (k-1) τ/L+τ/ 2L sensiblement. Pour cela, le générateur de retard 6 peut être équipé de dispositifs de retard connecté en série pour donner les échelons τ/L successifs. Le tableau figure 9 montre les valeurs finalement mémorisées dans les mémoires vives du processeur 5.

On se rend bien compte que la valeur T1m mesurée par le vernier départ 3 indique la tranche j à affecter, à laquelle correspond maintenant non plus 1 mais L valeurs d̅m̅1j à d̅m̅Lj en fonction de la phase ΔT du temps T à mesurer. La valeur calculée T₁ₘ―T₂ₘ correspondante définit le canal k à affecter et l'on peut dès lors extraire le terme correctif d̅m̅ₖⱼ à appliquer pour la mesure et obtenir la grandeur corrigée qui correspond très sensiblement à la grandeur réelle de T.

A titre d'exemple d'ordre pratique, avec une horloge de période _{T} = 10 ns et des verniers de coefficient d'expansion K = 400, le quantum de mesure fine est donné par τIK = 25 ps, constituant le temps minimal envisageable entre les échantillons lors du cycle d'étalonnage. Dans ces mêmes conditions, la plage 0―τ sera couverte par un maximum de 400 valeurs distinctes de T1 et donc de la phase t, variable. En considérant la plage 0-_{T} divisée en 20 tranches de 500 ps, soit valeurs distinctes mesurables par tranche, on peut décider d'effectuer, par exemple, 800 mesures par canal (série de mesures à R constant) pour produire avec une répartition sensiblement uniforme 40 valeurs par tranche, soit une probabilité de 2/1 de produire les différentes valeurs mesurables. Avec 10 canaux espacés de 1 ns de l'un au suivant, le cycle complet d'étalonnage comportera 8000 mesures pour le cas envisagé. Pour obtenir la répartition uniforme des échantillons dans les tranches, on procède, de préférence à un déclenchement aléatoire de ces mesures afin de couvrir régulièrement la plage de variation et re- veler un spectre quasi continu de la variation de Tₗₘ en fonction de T1. Naturellement, le nombre de tranches sera quantitativement déterminé, selon que l'on est à même de procéder à un plus ou moins grand nombre de mesures et en fonction de la finesse de la correction à laquelle on veut aboutir. Le déclenchement aléatoire de la mesure peut être produit de diverses façons; l'une d'elles, consiste à produire au niveau du microprocesseur une deuxième horloge locale de fréquence différente de celle SH très stable délivrée par le circuit 1, les fréquences étant choisies dans un rapport irrationnel, de sorte que la phase présentée par le front actif de cette horloge locale vis-à-vis de celle SH de référence est quelconque, changeant pratiquement de valeur à chaque fois. Cette horloge locale donne ainsi des valeurs T1 successives variant de façon aléatoire.

On notera dans le cas d'un déclenchement aléatoire que le circuit processeur 5 devra stocker provisoirement les valeurs T1 et T2 mesurées par les verniers avant de procéder à un classement par ordre croissant des valeurs T1 mesurées pour déterminer ensuite les moyennes T̅1̅ₘⱼ tranche par tranche. Il y aura lieu de veiller à bien faire suivre les valeurs T1 et T2 d'une même mesure au cours de ces opérations de façon à trouver dans chaque tranche (figure 7) les valeurs (T1 T2), dites △Rₘ, mesurées et correspondant aux valeurs T1ₘ de cette tranche pour que la détermination d'écart moyen dmj conserve tout son sens.

L'appareil de chronométrie proposé met en pratique le procédé qui vient d'être décrit à l'aide du circuit processeur 5 programmé pour effectuer les différents calculs et pour commander lors de l'étalonnage le basculement des commutateurs 7 pour brancher les sorties S10 et S20 du générateur 6 sur les circuits verniers à la place des entrées S1 et S2; il commande également le circuit générateur 6 pour produire la série de mesures désirée. Le circuit 6 produit une impulsion départ S10 et une impulsion arrêt S20 dont le retard, par rapport à l'impulsion départ, est à faible bruit (c'est-à-dire pratiquement sans fluctuations) et est programmable sur un espace de temps sensiblement égal à T.

En se reportant à la figure 10, apparaît un schéma de réalisation du système qui montre plus en détail un circuit vernier à rampe et le processeur. Le circuit vernier 3 comporte un comparateur à seuil 31 qui produit une remise en forme de l'impulsion S1 ou S10 d'entrée; le circuit suivant 32 est une bascule bistable dont le changement d'état va commander à travers un circuit porte 33 et une diode 34 la charge linéaire du condensateur 35. Le signal d'horloge SH commande ensuite, via le circuit 36 constitué de circuits basculeurs et via le circuit porte 37 suivi de la diode 38, la décharge du condensateur 35. Les circuits 39 et 40 représentent des amplificateurs. Le début de la charge et la fin de la décharge sont respectivement déterminés pour obtenir le coefficient d'expansion désiré, par exemple 400 T1, grâce au comparateur à seuil 41 en sortie qui fait rebascu- ler le circuit 32 en position initiale. Le compteur 42 effectue la mesure de la durée totale de charge et de décharge et cette information, mesurée en nombre de périodes d'horloge SH est transférée au processeur 5 qui calcule la durée T1 correspondante. Le vernier arrêt 4 est constitué de manière semblable pour permettre de calculer T2.

Le circuit processeur 5 est représenté selon une structure conventionnelle avec un microprocesseur 51, des circuits d'interface d'entrée 52 et de sortie 53, des mémoires mortes 54 et vives 55 et les bus de commande C, d'adressage A et de données D. Dans l'organisation des mémoires vives 55 on a considéré une organisation correspondant à celle de la figure 9 à L lignes d'adressage selon le canal et P colonnes d'adressage selon la tranche, pour stocker les différents écarts de mesure d̅m̅ₖⱼ.

La programmation du processeur 5 est faite pour accomplir les différentes phases successives du procédé qui a été précédemment décrit. Cette technique répond à des mesures connues, relativement simple ne nécessitant pas de rapporter ici plus en détail le logiciel. Le résultat de la mesure après correction est transmis vers une unité annexe 10 d'exploitation.

## Revendications

1. Système de chronométrie électronique utilisant, pour mesurer une durée T entre un instant de départ t, et un instant d'arrêt t₂, des moyens de comptage fin du type vernier à rampe avec expansion temporelle pour mesurer la durée T1 entre l'instant t, et un front ultérieur d'un signal d'horloge et la durée T2 entre l'instant t₂ et un front ultérieur d'horloge, et des moyens de comptage gros pour compter le nombre N de périodes d'horloge de durée _{T} entre lesdits fronts, le système étant caractérisé en ce qu'il comporte, en outre, des moyens de compensation des erreurs de non-linéarité de rampe pour déterminer, en grandeur et en signe, quelle que soit la durée T à mesurer, le terme correctif (dm) à appliquer pour obtenir la valeur corrigée (Nτ+T1―T2+dm), ledit terme correctif étant déterminé au cours d'un cycle d'étalonnage en fonction des paramètres T1 et (T1-T2) mesurés, les moyens de compensation comportant un circuit processeur de gestion et de calcul (5) et un circuit générateur de retard programmable (6) pour produire des signaux locaux (S10-S20) à des instants de départ et d'arrêt variables, pour faire varier les paramètres T1 et éventuellement T1-T2 de manière à parcourir une période d'horloge, les moyens de compensation produisant un signal local de départ dont la phase par rapport au signal d'horloge (SH) de référence est aléatoire.

2. Système selon la revendication 1, caractérisé en ce que les moyens de gestion et de calcul soient programmés de manière à commander le générateur de retard pour effectuer l'étalonnage selon au moins une série de mesures avec une durée (R) constante entre lesdits signaux locaux (S10, S20) et en modifiant à chaque fois l'instant de départ (t,) pour parcourir la plage de variation du paramètre T1 selon une répartition régulière de valeurs distinctes.

3. Système selon la revendication 2, caractérisé en ce que la plage de variation de T1 est découpée en P tranches de durée τ/P, et pour chacune d'elles on calcule d'une part, la valeur moyenne (TTmj) des valeurs T1 mesurées tombant dans cette tranche et d'autre part, la valeur moyenne (ARmj) des valeurs (T1-T2) correspondantes, le calcul comportant ensuite celui de la valeur moyenne (Δ̅R̅ₘ) des P valeurs moyennes (Δ̅R̅ₘ₁, à Δ̅R̅_{mR}) du paramètre (T1-T2) et de l'écart respectif correspondant (dmj = Δ̅R̅ₘⱼ―△R) correspondant au terme correctif à appliquer, tranche par tranche, en fonction de T1.

4. Système selon la revendication 3, caractérisé en ce que l'étalonnage comporte plusieurs séries de mesures, en nombre L, pour déterminer L canaux couvrant régulièrement la plage _{T} de variation du paramètre (T1-T2) en utilisant L valeurs successives de la durée T = R constante entre lesdits signaux locaux, de manière à produire un incrément τ/L à chaque fois et déterminer le terme correctif à appliquer (d̅m̅ₖⱼ) en fonction à la fois de la valeur de T1 et de (T1-T2).

5. Système selon la revendication 4, caractérisé en ce que les moyens de gestion et de calcul (5) comportent des moyens de stockage (55) pour mémoriser les différentes valeurs du terme correctif à appliquer (d̅m̅ₖⱼ) selon un tableau à double entrée, d'une part en fonction du paramètre T1 distribué selon P tranches, d'autre part, en fonction du paramètre (T1-T2) distribué selon L canaux.

6. Système selon l'une quelconque des revendications 1 à 5, caractérisé en ce que les moyens de compensation comportent, en outre, des circuits de commutation (7) pour connecter les entrées des circuits verniers (3, 4) au générateur de retard (6) durant l'étalonnage, pour transmettre aux verniers les deux signaux locaux (S10, S20).

## Claims

1. System for electric chronometry utilizing, to measure a duration T between a start instant t, and an end instant t₂, fine counting means of the ramp vernier type with time expansion to measure the duration T1 between the instant t, and a subsequent front of a clock signal and the duration T2 between the instant t_{z} and a subsequent clock front, and coarse counting means to count the number N of clock periods of duration _{T} between the said fronts, the system being characterized in that it further comprises means for compensation of the errors of ramp non-linearity to determine, in magnitude and in sign, irrespective of the duration T to be measured, the correction term (dm) to be applied to obtain the corrected value (N_{T}+T1-T2+dm), the said correction term being determined in the course of a calibration cycle as a function of the parameters T1 and (T1-T2) measured, the compensating means comprising a management and computation processor circuit (5) and a programmable delay generator circuit (6) to produce local signals (S10-S20) at variable start and end instants, to cause the parameters T1 and possibly T1-T2 to vary in such a manner as to traverse a clock period, the compensating means producing a start local signal, the phase of which in relation to the reference clock signal (SH) is random.

2. System according to Claim 1, characterized in that the management and computation means are programmed in such a manner as to control the delay generator to effect the calibration in accordance with at least one series of measurements with a constant duration (R) between the said local signals (S10, S20) and modifying on each occasion the start instant (t,) to traverse the range of variation of the parameter (T1) in accordance with a regular distribution of distinct values.

3. System according to Claim 2, characterized in that the range of variation of T1 is broken down into P tranches of duration _{T}/P, and for each one of them a computation is made, on the one hand, of the mean value T̅1̅ₘⱼ) of the measured values T1 falling within this tranche and, on the other hand, of the mean value (ARmj) of the corresponding values (T1-T2), the computation then comprising that of the mean value (Δ̅R̅ₘ) of the P mean values (Δ̅R̅ₘ₁, to Δ̅R̅_{mR}) of the parameter (Tl-T2) and of the corresponding respective difference (dmj = Δ̅R̅ₘⱼ―△R) corresponding to the correction term to be applied, tranche by tranche, as a function of T1.

4. System according to Claim 3, characterized in that the calibration comprises a plurality of series of measurements, numbering L, to determine L channes regularly covering the range τ of variation of the parameter (T1-T2) by utilizing L successive values of the constant duration T = R between the said local signals, in such a manner as to produce an increment _{T}/L on each occasion and to determine the correction term to be applied (d̅m̅ₖⱼ) as a function both of the value T1 and of (T1-T2).

5. System according to Claim 4, characterized in that the management and computation means (5) comprise storage means (55) to store the various values of the correction term to be applied (d̅m̅ₖⱼ) according to a double-input table, on the one hand as a function of the parameter T1 distributed according to P tranches and, on the other hand, as a function of the parameter (T1-T2) distributed according to L channels.

6. System according to any one of Claims 1 to 5, characterized in that the compensating means further comprise switching circuits (7) to connect the inputs of the vernier circuits (3, 4) to the delay generator (6) during the calibration, to transmit the two local signals (S10, S20) to the verniers.

## Patentansprüche

1. Elektronisches Chronometersystem, das zur Messung einer Zeitdauer T zwischen einem Beginnzeitpunkt t₁ und einem Endzeitpunkt t₂ Feinzähleinrichtungen vom Noniustyp mit Rampe mit zeitlicher Streckung verwendet, um die Zeitdauer T1 zwischen dem Beginn t, und einer Hinterflanke eines Taktsignals und die Zeitdauer T2 zwischen dem Endzeitpunkt t₂ und einer Hinterflanke eines Taktsignals zu messen, und die Grobzähleinrichtungen verwendet, um die Anzahl N von Taktperioden der Dauer _{T} zwischen den genannten Flanken zu zählen, dadurch gekennzeichnet, daß das System weiterhin Einrichtungen zur Kompensation von Nichtlinearitätsfehlern der Rampe enthält, um hinsichtlich Größe und Vorzeichen bei beliebiger zu messender Zeitdauer T den Korrekturterm (dm) zu bestimmen, der anzuwenden ist, um den korrigierten Wert (N_{τ}+T1―T2+dm) zu erhalten, wobei der Korrekturterm im Verlauf eines Eichzyklus in Abhängigkeit von den gemessenen Parametern T1 und (T1-T2) bestimmt wird, wobei die Kompensationseinrichtungen eine Steuer- und Rechenprozessorschaltung (5) und eine programmierbare Verzögerungsschaltung (6) enthalten, um örtliche Signale (S10-S20) zu variablen Beginn- und Endzeitpunkten zu erzeugen, um die Parameter T1 und ggf. T1-T2 derart zu verändern, daß eine Taktperiode durchlaufen wird, wobei die Kompensationseinrichtungen ein örtliches Beginnsignal erzeugen, dessen Phase gegenüber dem Bezugstaktsignal (SH) zufallsbedingt ist.

2. System nach Anspruch 1, dadurch gekennzeichnet, daß die Steuer- und Recheneinrichtungen derart programmiert sind, daß sie den Verzögerungsgenerator so steuern, daß die Eichung gemäß wenigstens einer Meßserie mit einer konstanten Dauer (R) zwischen den genannten örtlichen Signalen (S10, S20) ausgeführt wird und indem jedesmal der Beginnzeitpunkt (t₁) modifiziert wird, um den Variationsbereich des Parameters T1 gemäß einer regelmäßigen Verteilung unterschiedlicher Werte zu durchlaufen.

3. System nach Anspruch 2, dadurch gekennzeichnet, daß der Variationbereich von T1 in P Teilbereiche der Dauer _{T}/P unterteilt sind, und daß für jeden von ihnen man einerseits den Mittelwert (Tlmj) der Werte T1 berechnet, die als in diesen Teilbereich fallend gemessen wurden, und andererseits den Mittelwert (ARmj) der zugehörigen Werte (T1-T2) berechnet, wobei die Rechnung dann die des Mittelwertes (Δ̅R̅ₘ) der Mittelwerte (Δ̅R̅ₘ₁ bis Δ̅R̅_{mR}) des Parameters (T1-T2) und der entsprechenden zugehörigen Abweichung (dmj = Δ̅R̅ₘⱼ-△R) enthält, die dem anzuwendenden Korrekturterm entspricht, Teilbereich für Teilbereich in Abhängigkeit von T1.

4. System nach Anspruch 3, dadurch gekennzeichnet, daß die Eichung mehrere Meßserien der Anzahl L umfaßt, um L Kanäle zu bestimmen, die den Bereich _{T} der Parameterabweichung (T1-T2) regelmäßig abdecken, indem L aufeinanderfolgende Werte der konstanten Zeitdauer T = R zwischen den genannten örtlichen Signalen verwendet werden, um so ein Inkrement _{T}/L jedesmal zu erzeugen und den anzuwendenden Korrekturterm (dmₖᵢ) in Abhängigkeit sowohl vom Wert T1 als auch von (T1-T2) zu bestimmen.

5. System nach Anspruch 4, dadurch gekennzeichnet, daß die Steuer- und Recheneinrichtungen (5) Speichereinrichtungen (55) enthalten, um die verschiedenen Werte des anzuwendenden Korrekturterms (dmₖⱼ) in einer Tabelle mit zwei Eingängen zu speichern, einerseits in Abhängigkeit vom Parameter T1 verteilt auf P Teilbereiche und andererseits in Abhängigkeit vom Parameter (T1-T2) verteilt auf L Kanäle.

6. System nach einem der Ansprüche 1 bis 5, dadurch gekennzeichnet, daß die Kompensationseinrichtungen weiterhin Umschaltschaltungen (7) enthalten, um die Eingänge der Noniusschaltungen (3, 4) mit dem Verzögerungsgenerator (6) während der Eichung zu verbinden, um den Nonien die zwei örtlichen Signale (S10, S20) zuzuführen.
